# EUROPÄISCHE PATENTSCHRIFT

(11) **EP 0 013 422 B1**
(45) Veröffentlichungstag und Bekanntmachung des Hinweises auf die Patenterteilung: **26.05.1982**
(21) Anmeldenummer: 79105363.0
(22) Anmeldetag: 24.12.1979
(51) Int. Cl.: F41F 21/00

(54) **Vorrichtung zur Lagerung und zum Richten einer indirekt schiessenden Waffe**
Device for supporting and aiming an indirect firing weapon
Dispositif de support et de pointage d'une arme à tir indirect

(30) Priorität: 11.01.1979 CH 249/79
(43) Veröffentlichungstag der Anmeldung: 23.07.1980
(73) Patentinhaber: Werkzeugmaschinenfabrik Oerlikon-Bührle AG, 8050 Zürich (CH)
(72) Erfinder: Mayer, Cornelius, CH-8117 Fällanden (CH)

## Beschreibung

Die Erfindung betrifft eine Vorrichtung zur Lagerung und zum Richten einer indirekt schiessenden Waffe, insbesondere eines Raketenwerfers, mit einer sich an einem Träger abstützenden Lagerstütze, an welcher die Waffe angelenkt ist und mit einer in ihrer Länge verstellbaren Stange, die einerseits an einem vorderen Teil der Waffe und anderseits am Träger angelenkt ist.

Es ist eine Vorrichtung dieser Art für einen Raketenwerfer aus der US-A-2 800 836 bekannt, bei welcher die Stange teleskopisch ausgebildet und mit einer Anzahl von Querbohrungen versehen ist, in welche ein Stift hineinschiebbar ist zum Positionieren einer gewünschten Elevation des Raketenwerfers. Dieses Richten der Waffe ist umständlich und ungenau. Eine Möglichkeit des Seitenrichtens der Waffe ist bei dieser Lösung nicht vorgesehen.

Eine Vorrichtung, die sowohl ein stufenloses Höhenrichten, als auch ein stufenloses Seitenrichten einer Kanone ermöglicht, ist aus der US-A-2 380 024 bekannt. Zu diesem Zweck sind zwei windschief zueinander angeordnete, in der Länge konstante Gewindestangen vorhanden, auf denen mit der Waffe wirkverbundene Mutterteile verstellbar sind. Die Gewindestangen sind auf der Lagerstütze abgestützt. Da sämtliche Reaktionskräfte von der Waffe über die Lagerstütze auf den Träger übertragen werden, weist die Lagerstütze eine robuste und schwere Konstruktion auf. Für einen Raketenwerfer ist diese Vorrichtung ungeeignet, da sie weder eine ausreichende Deckung für den Schützen und schnelle Handhabung gewährleistet, noch das Schiessen im unteren Winkelbereich (beispielsweise den Horizontalschuss) ermöglicht.

Die Erfindung, wie sie in den Ansprüchen gekennzeichnet ist, löst die Aufgabe, eine konstruktiv einfache und leichte Vorrichtung der eingangs genannten Art zu schaffen, die sowohl ein schnelles und präzises Höhenrichten, als auch ein schnelles und präzises Seitenrichten der Waffe in einem bestimmten Winkelbereich ermöglicht.

Ein Ausführungsbeispiel der Erfindung ist in der Zeichnung dargestellt und im folgenden näher beschrieben. Es zeigen:
Fig. 1 eine schematische Darstellung einer erfindungsgemässen Vorrichtung an einem Raketenwerfer in Ansicht und teilweise im Schnitt,
Fig. 2 eine Aufsicht der in Fig. 1 dargestellten Vorrichtung,
Fig. 3 eine Seitenansicht der in Fig. 1 dargestellten Vorrichtung, von hinten betrachtet,
Fig. 4 ein Antriebsschema der erfindungsgemässen Vorrichtung.

In Fig. 1 bis 3 ist als Beispiel für eine indirekt schiessende Waffe ein Raketenwerfer 1 dargestellt, der zwei Tragrohre 2 (Fig. 3) sowie mehrere auswechselbare Rohre 3 aufweist, die in einem vorderen Bereich 1a sowie in einem hinteren Bereich 1b der Waffe jeweils in einem Spant 4, 5 parallel zueinander zusammengehalten werden. Das hintere Spant 5 ist gemäss Fig. 3 mit zwei nach unten gerichteten Ansätzen 6, 7 versehen. die je eine zueinander koaxiale Bohrung 8, 9 aufweisen. Zwischen die Ansätze 6, 7 ragt ein Kopf 10 einer vertikalen Säule 11 hinein, der mit zwei Elevationszapfen 12. 13 versehen ist. Die Elevationszapfen 12, 13 sind in den Bohrungen 8, 9 der Ansätze 6, 7 angeordnet und bilden mit diesen ein Elevationslager 15 des Raketenwerfers 1.

Die Säule 11 ist gemäss Fig. 1 und 3 über ein Kugelgelenk 16 in einer Lagerstütze 18 gelagert. Die Lagerstütze 18 nach dem dargestellten Ausführungsbeispiel besteht aus zwei gleichen. schräg zueinander gestellten, dreieckförmigen Wänden 18a, die mit ihrer einen Seite 18b zusammenfallen, wodurch ein dachförmiges, nach hinten offenes Gebilde entsteht. Selbstverständlich könnte jedoch die Lagerstütze 18 auch eine andere Form besitzen, z.B. als ein Dreibeingestell ausgebildet werden. Abgestützt ist die Lagerstütze 18 auf einem Träger 20, der-je nach Gebrauch - beispielsweise durch ein Fahrzeug, einen Fahrzeuganhänger oder eine am Boden abgestützte Plattform gebildet wird. In den Wänden 18a der Lagerstütze 18 ist parallel zum Träger 20 und senkrecht zur Längsmittelebene der Waffe eine Tragplatte 21 befestigt (Fig. 1 und 3). Auf der Tragplatte 21 ist ein in an sich bekannter Weise funktionierender Kreuztisch 22 angebracht, in dessen oberen Schlitten 23 die Säule 11 längsverschieblich hineinragt.

Auf dem hinteren Spant 5 des Raketenwerfers 1 ist ein Richtaufsatz 17 befestigt, der mit einer Elevationslibelle sowie mit einer Horizontierlibelle versehen ist (nicht näher dargestellt). Am vorderen Spant 4 ist ein Verteilgetriebe 30 angebracht (Fig. 1 und 4), das drei miteinander im Eingriff stehende Kegelräder 31, 32, 33 umfasst, von denen das mittlere Kegelrad 31 einer ersten Antriebswelle 34, die übrigen zwei Kegelräder 32. 33 je einer zwischen dem Raketenwerfer 1 und dem Träger 20 angeordneten verstellbaren Stange 35, 36 zugeordnet sind. Das mittlere Kegelrad 31 ist über ein vorderes Kardangelenk 37 mit einem mittleren, teleskopisch ausgebildeten Teil 38 der ersten Antriebswelle 34 verbunden, der anderseits über ein hinteres Kardangelenk 39 mit einem in einer Bohrung 14 im Kopf 10 der Säule 11 gelagerten Teil 40 der ersten Antriebswelle 34 verbunden ist. Der Teil 40 ist mit einer Kurbel 41 versehen.

Die Stangen 35, 36 weisen jeweils einen Mutterteil 43 bzw. 45 und eine Gewindespindel 44 bzw. 46 auf, die selbsthemmend ausgebildet sind. Beide Stangen 35, 36 sind beispielsweise rechtsgängig ausgebildet und weisen die gleiche Steigung auf. Während die Mutterteile 43 bzw. 45 gemäss Fig. über je ein vorderes Kardangelenk 47. 48 mit den Kegelrädern 32, 33 des Verteilgetriebes 30 verbunden sind, stehen die Gewindespindeln 44, 46 über je ein hinteres Kardangelenk 49. 50 mit je einem hinteren Kegelrad 51. 52 in Antriebsverbindung. Diese die hinteren Enden der Stangen 35, 36 bildenden Kegelräder 51, 52 sind in einem am Träger 20 angeordneten Getriebekasten 53 gelagert. Im Getriebekasten 53 ist ferner eine den beiden hinteren Enden der Stangen 35, 36 zugeordnete zweite Antriebswelle 54 gelagert, deren zwei Kegelräder 55, 56 mit dem jeweiligen hinteren Kegelrad 51, 52 im Eingriff stehen (Fig. 4). Der Getriebekasten 53 mit der zweiten Antriebswelle 54 ist nach Fig. 1 bis 3 durch die Wände 18a der Lagerstütze 18 geführt. Über ein weiteres rechtwinkliges Kegelradpaar 57, 58 (Fig. 4) ist die zweite Antriebswelle 54 mit einer Kurbel 59 verbunden. Wie in Fig. 4 schematisch strichpunktiert dargestellt, könnte die Antriebswelle 54 über ein Kegelradpaar 57, 60 und eine Kupplung 61 auch von einem Servomotor 62 angetrieben werden. Ähnlich könnte auch ein motorischer Antrieb der ersten Antriebswelle 34 realisiert werden, was jedoch einfachheitshalber in der Zeichnung nicht näher dargestellt wird.

Aus dem beschriebenen Aufbau ergibt sich folgende Wirkungsweise.

Vor dem Schiessen wird zuerst mit Hilfe des Richtaufsatzes 17 und des Kreuztisches 22 die den Raketenwerfer 1 tragende und zum Richten des Raketenwerfers 1 dienende Säule 11 ins Lot gelegt.

Die im Kugelgelenk 16 gelagerte Säule 11 wird dabei durch Verstellen des Kreuztisches 22 aus der zentralen Lage nach Fig. 1 und 3 geschwenkt, bis sie sich wieder im Lot befindet. Bei derart eingestelltem Raketenwerfer 1 sind dann Seite und Höhe am Richtaufsatz 17 in wahrer Grösse ablesbar.

Zum Einstellen eines gewissen Höhenrichtwinkels wird die erste Antriebswelle 34 über die Kurbel 41 (oder eventuell über den nicht näher dargestellten Servomotor) angetrieben. Das mittlere Kegelrad 31 im Verteilgetriebe 30 treibt die beiden übrigen Kegelräder 32, 33 im gleichen Drehsinn an. Über die vorderen Kardangelenke 47, 48 werden auch die Mutterteile 43, 45 der beiden Stangen 35, 36 im gleichen Sinne gedreht, was bei der gleichen Steigung der beiden Stangen 35, 36 eine gleichzeitige Längenvergrösserung oder eine gleichzeitige Längenverkürzung derselben bedeutet - je nach der Drehrichtung der ersten Antriebswelle 34. Dabei wird der Raketenwerfer 1 um die Elevationszapfen 12, 13 des Elevationslagers 15 im Bereich des Winkels a geschwenkt, wie aus Fig. 1 ersichtlich ist. Die Länge des mittleren Teiles 38 der Welle 34 bleibt im wesentlichen unverändert, durch die teleskopische Ausbildung wird lediglich der sich bei der Schwenkung des Raketenwerfers 1 um die Elevationszapfen 12, 13 leicht verändernde Abstand beider Kardangelenke 37,39, von denen eins 39 der stehenbleibenden Säule 11 zugeordnet ist, kompensiert. Bei jeder beliebigen Elevation innerhalb des Winkelbereiches a kann zusätzlich noch der Seitenrichtwinkel in einem bestimmten Winkelbereich β geändert werden. Dazu wird die zweite Antriebswelle 54 über die Kurbel 59 oder über den Servomotor 62 angetrieben. Während das Drehen der zweiten Antriebswelle 54 im einen Drehsinn über die Kegelräder 55, 51 und das hintere Kardangelenk 49 ein Drehen der einen Gewindespindel 44 in einem die Längenvergrösserung der Stange 35 bedeutenden Sinne bewirkt, wird gleichzeitig die Gewindespindel 46 der anderen Stange über die Kegelräder 56, 52 und das Kardangelenk 50 im umgekehrten Drehsinn angetrieben, d.h. die Länge der Stange 36 wird verkürzt. Demzufolge wird der Raketenwerfer 1 in einem in Fig. 2 dargestellten Sinne aus der zentralen Stellung seitlich um die Achse der Säule 11 im Bereich des Winkels ß /2 geschwenkt.

Ein Drehantrieb der zweiten Antriebswelle 54 im umgekehrten Sinne verursacht analog dazu eine Längenvergrösserung der Stange 36 und eine Längenverkürzung der Stange 35, was eine seitliche Verschwenkung des Raketenwerfers 1 im umgekehrten Sinne zur Folge hat. Insgesamt kann also der Raketenwerfer 1 im Winkelbereich β seitlich gerichtet werden.

Selbstverständlich könnte die Anordnung der Mutterteile und der Gewindespindel der Stangen 35, 36 auch umgekehrt gewählt werden, d.h. die Gewindespindeln könnten der Waffe, die Mutterteile dem Träger 20 zugeordnet werden. Die dargestellte Lösung ist jedoch insofern vorteilhafter, als ein Hineindringen des Regenwassers in die Mutterteile verhindert wird.

Es wäre auch denkbar, eine Stange rechtsgängig, die andere linksgängig auszubilden, was eine umgekehrte Wirkungsweise der ersten und der zweiten Antriebsvorrichtung 34, 30 bzw. 54, 51, 52 zur Folge hätte; die gleiche Ausbildung der beiden Stangen erscheint jedoch sinnvoller zu sein.

Durch die dargestellte, extrem einfache und leichte Konstruktion der Vorrichtung zur Lagerung und zum Richten des Raketenwerfers wird ausserdem erreicht, dass die beim Abschuss enstehenden Reaktionskräfte - im Grundriss gesehen - immer zwischen den hinteren Auflagen bzw. Stützpunkten der Lagerstütze liegen, so dass keine unerwünschte Kippmomente entstehen. Dadurch dass eine geringe Wanderung des Werferhecks bzw. des hinteren Bereichs 1b beim Richten gewährleistet ist, wird auch die Beladung des Raketenwerfers vereinfacht und die Wärmebelastung lokalisiert. Durch die grossen Hebelarme der Stangen 35, 36 kann eine grosse Richtgenauigkeit erzielt werden. Der Schwerpunkt der erfindungsgemässen Vorrichtung samt der Waffe ist günstig nach vorne vorverlegt, so dass eine grosse Standsicherheit des Systems erreicht wird.

## Patentansprüche

1. Vorrichtung zur Lagerung und zum Richten einer indirekt schiessenden Waffe, insbesondere eines Raketenwerfers (1), mit einer sich an einem Träger (20) abstützenden Lagerstütze (18), an weicher die Waffe angelenkt ist, und mit einer in ihrer Länge verstellbaren Stange (35, bzw. 36), die einerseits an einem vorderen Teil (1a) der Waffe und anderseits am Träger (20) angelenkt ist, dadurch gekennzeichnet, dass ausser der einen Stange (35 bzw. 36) noch eine weitere, in ihrer Länge verstellbare Stange (35, 36) am vorderen Teil (1a) der Waffe angelenkt ist, dass die hinteren Enden aer beiden Stangen (35, 36) in einem Abstand voneinander am Träger (20) angelenkt sind, dass die beiden Stangen (35, 36) in an sich bekannter Weise jeweils eine Gewindespindel (44 bzw. 46) und einen Mutterteil (43 bzw. 45) aufweisen, dass die beiden Stangen (35, 36) über eine erste Antriebsvorrichtung (34, 30) gleichzeitig im gleichen Sinne längenverstellbar sind zur Änderung des Höhenrichtwinkels der Waffe, und dass die beiden Stangen (35, 36) über eine zweite Antriebsvorrichtung (54, 51, 52) gleichzeitig im entgegengesetzten Sinne längenverstellbar sind zur Änderung des Seitenrichtwinkels der Waffe.

2. Vorrichtung nach Anspruch 1, dadurch gekennzeichnet, dass die Gewindespindeln (44, 46) und die Mutterteile (43, 45) selbsthemmend ausgebildet sind.

3. Vorrichtung nach Anspruch 1, dadurch gekennzeichnet, dass die beiden Gewindespindeln (44, 46) und die beiden Mutterteile (43, 45) die gleiche Steigung aufweisen und beide entweder rechts- oder linksgängig ausgebildet sind.

4. Vorrichtung nach Anspruch 3, dadurch gekennzeichnet, dass die erste Antriebsvorrichtung (34, 30) ein am vorderen Teil (1a) der Waffe angebrachtes Verteilgetriebe (30) aufweist, in welchem drei miteinander im Eingriff stehende Kegelräder (31, 32, 33) gelagert sind, von denen zwei (32, 33) über je ein vorderes Kardangelenk (47 bzw. 48) mit dem jeweiligen Mutterteil (43 bzw. 45) verbunden sind und das mittlere Kegelrad (31) über ein vorderes Kardangelenk (37) mit einer ersten Antriebswelle (34) verbunden ist.

5. Vorrichtung nach Anspruch 3, dadurch gekennzeichnet, dass die zweite Antriebsvorrichtung (54, 51, 52) eine den hinteren Enden der beiden Stangen (35, 36) zugeordnete zweite Antriebswelle (54) aufweist, die mit zwei Kegelrädern (55, 56) versehen ist, die jeweils mit einem über ein hinteres Kardangelenk (49, 50) mit der jeweiligen Gewindespindel (44 bzw. 46) verbundenen hinteren Kegelrad (51, 52) im Eingriff sind.

6. Vorrichtung nach Anspruch 4, dadurch gekennzeichnet, dass die Lagerstütze (18) eine Kugelgelenklagerung (16) für eine einen Elevationszapfen (12, 13) tragende Säule (11) aufweist, die mit einer Bohrung (14) versehen ist, in welcher ein Teil (40) der ersten Antriebswelle (34) gelagert ist.

7. Vorrichtung nach Anspruch 5, dadurch gekennzeichnet, dass die zweite Antriebswelle (54) sowie die hinteren Kegelräder (51, 52) der Stangen (35, 36) in einem am Träger (20) angeordneten, durch die Lagerstütze (18) geführten Getriebekasten (53) gelagert sind.

8. Vorrichtung nach Anspruch 6, dadurch gekennzeichnet, dass in der Lgerstütze (18) parallel zum Träger (20) eine Tragplatte (21) mit einem verstellbaren Kreuztisch (22) angeordnet ist, in den die Säule (11) hineinragt.

## Claims

1. Device for mounting and for aiming an indirectly firing weapon, especially a rocket launcher (1), with a mounting support (18) which rests on a carrier (20) and on which the weapon is articulated, and with a longitudinally adjustable rod (35 and 36 respectively) which is articulated. at one end, on a front part (1a) of the weapon and. at the other end, on a carrier (20), characterised in that, apart from the one rod (35 or 36), a further longitudinally adjustable rod (35, 36) is articulated on the front part (1 a) of the weapon, in that the rear ends of the two rods (35, 36) are articulated on the carrier (20) at a distance from one another, in that the two rods (35, 36) each have. in a manner known per se, a threaded spindle (44 and 46 respectively) and a nut part (43 and 45 respectively), in that the two rods (35, 36) are longitudinally adjustable simultaneously in the same direction, via a first drive device (34, 30), for changing the vertical aiming angle of the weapon, and in that the two rods (35, 36) are longitudinally adjustable simultaneously in the opposite direction, via a second drive device (54, 51, 52), for changing the lateral aiming angle of the weapon.

2. Device according to Claim 1, characterised in that the threaded spindles (44, 46) and the nut parts (43, 45) are made self-locking.

3. Device according to Claim 1, characterised in that the two threaded spindles (44. 46) and the two nut parts (43, 45) have the same pitch and both are designed either with a right-handed thread or with a left-handed thread.

4. Device according to Claim 3, characterised in that the first drive device (34, 30) has a distributing gear (30) which is attached to the front part (1a) of the weapon and in which are mounted three bevel wheels (31, 32, 33) which engage with one another and two (32, 33) of which are each connected via a front cardan joint (47 and 48 respectively) to the respective nut part (43 or 45), and the central bevel wheel (31) is connected to a fist drive shaft (34) via a front cardan joint (37).

5. Device according to Claim 3, characterised in that the second drive device (54, 51, 52) has a second drive shaft (54) which is assigned to the rear ends of the two rods (35, 36) and which is provides with two bevel wheels (55, 56) which each engage with a rear bevel wheel (51, 52) connected to the respective threaded spindle (44 or 46) via a rear cardan joint (49, 50).

6. Device according to Claim 4, characterised in that the mounting support (18) has a ball-and- socket joint mounting (16) where a coulumn (11) which supports an elevation pin (12,13) and which is provided with a bore (14) in which a part (40) of the first drive shaft (34) is mounted.

7. Device according to Claim 5, characterised in that the second drive shaft (54) and the rear bevel wheels (51, 52) of the rods (35. 36) are mounted in a gear box (53) located on the carrier (20) and guided through the mounting support (18).

8. Device according to Claim 6. characterised in that located in the mounting support (18), parallel to the carrier (20), is a supporting plate (21) with an adjustable cross-table (22) into which the column (11) extends.

## Revendications

1. Dispositif de support et de pointage d'une arme à tir indirect, notamment d'un lanceur de roquettes, avec un support (18) prenant appui sur un poteur (20) et sur lequel est articulée l'arme, et avec une tige réglable en longueur (35 ou bien 36), articulée d'un côté sur une partie antérieure (1a) de l'arme et de l'autre côté sur le porteur (20), dispositif caractérisé en ce que, en dehors de la tige (35 ou bien 36) encore une autre tige réglable en longueur (35, 36) est articulée sur la partie antérieure (1a) de l'arme, les extrémités postérieures des deux tiges (35, 36) étant articulées sur le porteur (20) à une certaine distance l'une de l'autre, ces deux tiges (35, 36) comportant chacune de façon en soi connue, une broche filetée (44 ou bien 46) et une partie formant écrou (43 ou bien 45), les deux tiges (35, 36) étant susceptibles d'être réglées en longueur simultanément dans le même sens par l'intermédiaire d'un premier dispositif d'entraînement (34, 30) pour modifier l'angle de pointage en site de l'arme, et les deux tiges (35, 36) étant susceptibles d'être réglées en longueur simultanément en sens opposé par l'intermédiaire d'un second dispositif d'entraînement (54, 51, 52) pour modifier l'angle die pointage en gisement de l'arme.

2. Dispositif selon la revendication 1, caractérisé en ce que les broches filetées (44, 46) et les parties formant écrou (43, 45) ne sont pas auto- dévissables.

3. Dispositif selon la revendication 1, caractérisé en ce que les deux broches filetéest (44, 46) et les deux parties formant écrou (43, 45) comportent le même pas de filetage et sont toutes deux filetées à droite ou bien filetées à gauche.

4. Dispositif selon la revendication 3, caractérisé en ce que le premier dispositif d'entraînement (34, 30) comporte un mécanisme répartiteur rapporté sur la partie antérieure (1a) de l'arme, dans lequel sont montés trois engrenages coniques (31, 32, 33) en prise les uns avec les autres, deux de ces engrenages (32, 33) étant chacun reliés par l'intermédiaire d'une articulation antérieure à la cardan (47 ou bien 48) avec la partie formant écrou correspondante (43 ou bien 45) tandis que l'engrenage conique médian (31) est relié par l'intermédiaire d'une articulation antérieure à la cardan (37) avec un premier arbre d'entraînement (34).

5. Dispositif selon la revendication 3, caractérisé en ce que le second dispositif d'entraînement (54, 51, 52) comporte un second arbre d'entraînement (54) associé aux extrémités postérieures des deux tiges (35, 36), cet arbre étant muni de deux engrenages coniques (55, 56), chacun en prise avec un engrenage conique postérieur (51, 52) relié par l'intermédiaire d'une articulation postérieure à la cardan (49, 50) avec la broche filetée correspondante (44 ou bien 46).

6. Dispositif selon la revendication 4, caractérisé en ce que le support (18) comporte un coussinet à articulation sphérique (16) pour une colonne (11) portant un tourillon d'élévation (12, 13) et qui est munie d'un alésage (14) dans lequel est montée une partie (40) du premier arbre d'entraînement (34).

7. Dispositif selon la revendication 5, caractérisé en ce que le second arbre d'entraînement (54) ainsi que les engrenages coniques postérieurs (51, 52) des tiges (35, 36) sont montés dans un carter d'engrenages (53) disposé sur le porteur (20) et traversant le support (18).

8. Dispositif selon la revendication 6, caractérisé en ce que, dans le support (18) et parallèlement au porteur (20), est disposée une plaque porteuse (21) avec une table réglable en croix (22) dans laquelle pénètre la colonne (11).
